# EUROPÄISCHE PATENTANMELDUNG

(11) **EP 3 896 345 A1**
(43) Veröffentlichungstag der Anmeldung: **20.10.2021**
(21) Anmeldenummer: 21167861.0
(22) Anmeldetag: 12.04.2021
(51) Int. Cl.: F24D 19/02

(54) **ROHRHEIZKÖRPER MIT EINER VORRICHTUNG ZUR BEFESTIGUNG DES ROHRHEIZKÖRPERS AN EINER FLÄCHE**

(30) Priorität: 17.04.2020 DE 102020204884
(71) Anmelder: Kermi GmbH, 94447 Plattling (DE)
(72) Erfinder: Rösch, Stephan, 94447 Plattling (DE)
(74) Vertreter: Köckeritz, Günter

(57) **Zusammenfassung**

Die Erfindung betrifft einen Rohrheizkörper (10) mit horizontal angeordneten Heizrohren (12) und einseitig dazu angeordneten parallelen vertikalen Sammelrohren(11) mit einer Vorrichtung (100) zur Befestigung des Rohrheizkörpers (10) an einer Fläche, insbesondere einer Wand, einem Standfuß, einer Konsole oder ähnlichem, wobei die Befestigungsvorrichtung (100) eine die Sammelrohre (11) des Rohrheizkörpers (10) hintergreifende, mit den Befestigungsmitteln verbindbare Andrückvorrichtung aufweist, wobei die Andrückvorrichtung aus einem Bausatz gebildet wird, der ein zwischen den zwei vertikalen Sammelohren (11) anzuordnendes Schiebestück (102), ein Klemmstück (103) und einem Klemmkeil (104) umfasst, die mit einer Konsole (101) verbindbar sind, wobei das Klemmstück (103) mit seinen Seitenflächen an den vertikalen Sammelrohren (11) des Rohrheizkörpers (10) anliegt und der Klemmkeil (104) im Klemmstück (103) geführt wird, wobei der Rohrheizkörper (10) unter Einklemmen der vertikalen Sammelrohre (11) und andrücken an ein horizontales Heizrohr (12) mittels Klemmkeil (104) anstellbar ist.

## Beschreibung

Die Erfindung betrifft einen Rohrheizkörper mit einer Vielzahl von horizontal angeordneten Heizrohren und einseitig dazu angeordneten parallelen und vertikalen Sammelrohren mit einer Vorrichtung zur Befestigung des Rohrheizkörpers, an einer Fläche nach dem Oberbegriff des Anspruchs 1.

Aus dem Stand der Technik sind zahlreiche Rohrheizkörper sowie verschiedene Vorrichtungen zur Befestigung dieser Heizkörper an einer Fläche, wie beispielsweise einer Wand oder einer Konsole bekannt. Insbesondere wird dabei auch Bezug auf Vorrichtungen zur klemmenden Halterung derartiger Heizkörper Bezug genommen.

In der Regel werden die vertikalen Rohre von Halterungen klemmend umgriffen und in entsprechende Konsolen eingehängt. Die DE 299 20 643 U1 zeigt einen Klemmhalter, bei dem zwei benachbarte Rohre von einem Klemmelement und einer Widerlagerplatte gefasst und mittels einer die beiden Klemmelemente miteinander verbindenden Klemmschraube verspannt sind und so die Rohre mittels einer Klemmverbindung gehalten werden. Nachteilig bei dieser Konstruktion ist, dass bei einem zu starken Anziehen der Klemmschraube sich die Enden der Widerlagerplatte aufbiegen und von den Rohren des Röhrenheizkörpers lösen. Auch eine vertikale Belastung kann zu einer Verformung der Widerlagerplatte führen. Andere Klemmhalter weisen ein Klemmelement mit einem trapezförmigen Querschnitt auf, das zwischen zwei Wasserrohren des Röhrenradiators angesetzt wird und mittels der Klemmvorrichtung unter Einklemmen der Wasserrohre gegen eine Widerlagerplatte angestellt wird. Obwohl mit derartigen Klemmhaltern eine leichte Montage der Heizkörper möglich ist, besteht insbesondere bei Heizkörpern mit langen, etwa raumhohen Wasserrohren und bei ungenügender Ausrichtung der Befestigungsmittel relativ zum Röhrenradiator die Gefahr, dass durch die aufgebrachte Klemmkraft und die mit dem trapezförmigen Querschnitt des Klemmelementes verbundene Spreizwirkung die beiden eingeklemmten Wasserrohre seitlich auseinander gebogen werden. Dieses Auseinanderbiegen der Wasserrohre birgt neben einer unschönen optischen Beeinträchtigung das Risiko in sich, dass das Klemmelement zwischen den Wasserrohren hindurchgedrückt wird und der Röhrenradiator nicht mehr ausreichend befestigt ist oder sich gar von der Wand löst.

Aus der DE 200 19 146 U1 ist ein weiterer Klemmhalter bekannt, bei dem in der Gebrauchsstellung sowohl das als Klemmelement als auch das als Anschlusselement bezeichnete Widerlager jeweils mit Aussparungen versehene Klemmkonturen aufweisen, wobei die Konturen der Aussparungen beider Teile korrespondierend zu den Rohren des Röhrenradiators ausgebildet sind. In beiden Fällen erfolgt der Montagevorgang derart, dass das Klemmelement in einer von der späteren Gebrauchsstellung um 90° verdrehten Stellung von der hinteren Rohrreihe zwischen den Heizrohren hindurchgesteckt wird. Anschließend muss der Monteur das Klemmelement um 90° zurück in die Gebrauchsstellung drehen, damit zwei der Radiatorrohre verklemmt werden können.

Umgekehrt ist es wiederum schwierig bei einer Demontage des Heizkörpers die Klemmelemente aus der horizontalen Gebrauchsstellung in die vertikale Demontage-/Montagestellung zu drehen.

Die Aufgabe der vorliegenden Erfindung besteht darin, die aus dem Stand der Technik bekannten Heizkörper mit derartigen Vorrichtungen zur Befestigung an einer Fläche zu verbessern, wodurch sich die Montage des Heizkörpers vereinfachen soll und ein optisch verbesserter Gesamteindruck entsteht. Erfindungsgemäß wird diese Aufgabe durch die Merkmale im Kennzeichen des Anspruchs 1 gelöst. Vorteilhafte Weiterbildungen der Erfindung ergeben sich aus den zugehörigen Ansprüchen.

Die Erfindung bezieht sich demnach auf einen Rohrheizkörper mit horizontal angeordneten Heizrohren und einseitig dazu angeordneten parallelen vertikalen Sammelrohren mit einer Vorrichtung zur Befestigung des Rohrheizkörpers, an einer Fläche, insbesondere einer Wand, einem Standfuß, einer Konsole oder ähnlichem, wobei die Befestigungsvorrichtung eine die Sammelrohre des Rohrheizkörpers hintergreifende, mit den Befestigungsmitteln verbindbare Andrückvorrichtung aufweist. Die Andrückvorrichtung wird dabei aus einem Bausatz gebildet, der ein zwischen den zwei vertikalen Sammelrohren anzuordnendes Schiebestück, ein Klemmstück und einen Klemmkeil umfasst, die mit einer Konsole verbindbar sind, wobei das Klemmstück mit seinen Seitenflächen an den vertikalen Sammelrohren des Rohrheizkörpers anliegt und der Klemmkeil im Klemmstück geführt wird, wobei der Rohrheizkörper unter Einklemmen der vertikalen Sammelrohre und andrücken an ein horizontales Heizrohr mittels Klemmkeil anstellbar ist.

Vorteilhaft ist dabei vorgesehen, dass der Klemmkeil im Klemmstücks geführt wird, wobei der Klemmkeil Zapfen aufweist, die in Nuten des Klemmstücks geführt werden. Nach einem bevorzugten Merkmal ist vorgesehen, dass der Klemmkeil eine Frontfläche mit einer Rundung aufweist, die als Komplementärfläche gegenüber der Rohrform der Heizrohre ausgebildet ist. Eine weitere vorteilhafte Ausführung besteht darin, dass
das Klemmstück Seitenflächen aufweist, die als Komplementärflächen gegenüber den Rohrformen der vertikalen Sammelrohre ausgebildet sind und diese somit zumindest teilweise umfassen.

Nachfolgend wird die Erfindung in den Ausführungsbeispielen näher beschrieben. In den Zeichnungen zeigen:
- Fig. 1: eine Darstellung der Vorrichtung zur Befestigung des Rohrheizkörpers in einer perspektivischen Explosionsdarstellung,
- Fig. 2: eine seitlich geschnittene Ansicht auf einen Rohrheizkörper mit der Vorrichtung zur Befestigung des Rohrheizkörpers,
- Fig. 3: eine Frontansicht auf die Vorrichtung zur Befestigung des Rohrheizkörpers,
- Fig. 4: eine Ansicht von oben auf die Vorrichtung zur Befestigung des Rohrheizkörpers,
- Fig. 5: eine perspektivische Darstellung des Klemmstücks,
- Fig. 6: eine perspektivische Darstellung des Klemmkeils, und
- Fig. 7: eine seitlich perspektivische Ansicht auf die Vorrichtung zur Befestigung des Rohrheizkörpers mit einer Teilansicht des Rohrheizkörpers.

In der Fig. 1 ist die Befestigungsvorrichtung 100 für einen Rohrheizkörper 10 (siehe auch Fig. 2 und 7) mit einseitig abstehenden horizontalen Heizrohren 12 und einseitig seitlich angeordneten vertikalen parallelen Sammelrohren 11 dargestellt. Die Befestigungsvorrichtung 100 wird in den Figuren 3 und 4 in verschiedenen Ansichten im zusammengebauten Zustand gezeigt.

Die Befestigungsvorrichtung 100 besteht dabei aus den Teilen: Konsole 101, Schiebestück 102, Klemmstück 103, Klemmkeil 104, Langlochscheiben 105, Senkschrauben 106, Holzschrauben 107, Dübel 108, Schrauben 109 und 110, wobei die Teile Schiebestück 102, Klemmstück 103 und Klemmkeil 104, die Teile des Bausatzes der Andrückvorrichtung bilden. Die vertikalen Sammelrohre 11 können dabei sowohl rechts- als auch linksseitig angeordnet sein. Dafür ist das Schiebestück 102 um 180° drehbar ausgebildet. Die Befestigungsvorrichtung 100 ist komplett hinter dem Heizkörper 10 angeordnet. Pro Heizkörper 10 werden vorzugsweise zwei Befestigungen 100 verwendet. Durch die Langlochscheiben 105 ist eine Ausrichtung in allen Richtungen möglich (links, rechts, oben und unten). Der Wandabstand ist variabel einstellbar durch Verschieben des Schiebestücks 102 in der Konsole 101 und von und zur Wand mittels Senkschrauben 106 feststellbar. Die Höhenpositionierung erfolgt immer in Höhe eines Querrohres (Heizrohr) 12. Die Befestigung an den Sammelrohren 11 erfolgt mittels Klemmung zwischen dem Schiebestück 102 und dem Klemmstück 103. Das Klemmstück 103 (Fig. 5) weist dafür Seitenflächen mit Rundungen auf, die als Komplementärflächen gegenüber den Rohrformen der vertikalen Sammelrohre 11 ausgebildet sind und somit diese zumindest teilweise umfassen. Der Rohrheizkörper 10 kann nicht nach unten "Durchrutschen", da der Klemmkeil 104 durch die Schraube 109 mit dem Schiebestück 102 verspannt ist. Dabei liegt eine am Klemmkeil 104 (Fig. 6) vorgesehene Rundung a am Querrohr bzw. Heizrohr 12 an. Durch Abwandlung des Klemmkeils 104 kann die Befestigungsvorrichtung 100 für Heizkörper mit allen möglichen Rohrdurchmessern und Rohrformen eingesetzt werden. Das gilt auch für Flach- und oder ovale Rohre. Der Klemmkeil 104 muss dem jeweiligen Rohrquerschnitt angepasst werden.

Die Montage der Befestigungsvorrichtung 100 erfolgt wie nachfolgend beschrieben. Die Schraube 109 wird in den Klemmkeil 104 komplett eingedreht. Der Klemmkeil 104 wird von hinten in das Klemmstück 103 eingesetzt. Am Klemmkeil 104 sind zwei Zapfen b, c vorgesehen, die ein Durchrutschen und Herausfallen aus dem Klemmstück 103 verhindern. Durch zwei im Klemmstück 103 vorgesehene Nuten d, e wird der Klemmkeil 104 im Klemmstück 103 geführt. Das Klemmstück 103 wird mit dem Schiebestück 102 durch zwei Schrauben 110 von innen verschraubt. Die Schrauben 110 werden dabei nur leicht eingedreht (2-3 Umdrehungen). Die Baugruppe Schiebestück 102, Klemmstück 103 und Klemmkeil 104 kann jetzt von oben oder unten auf die beiden Sammelrohre 11 aufgesteckt werden. Dann wird die Befestigungshöhe ausgerichtet (immer mittig hinter einem der Querrohre 12 möglich. Die die Andrückvorrichtung bildende Baugruppe Schiebestück 102, Klemmstück 103 und Klemmkeil 104 kann jetzt mit den beiden Schrauben 110 an den Sammelrohren 11 geklemmt/fixiert werden. Durch das Herausdrehen der Schraube 109 aus dem Klemmkeil 104 wird der Klemmkeil 104 mit der Rundung a an das Querrohr 12 gedrückt. Die Schraube 109 kann mit einem langen Innensechskant von hinten durch eine Bohrung im Schiebestück 102 gedreht werden. Der Schraubenkopf wird an das Schiebestück gedrückt. Die Baugruppe Schiebestück 102, Klemmstück 103 und Klemmkeil 104 ist jetzt fest am Heizkörper 10 fixiert. Die Konsole 101 wird an einer Fläche (vorzugsweise einer Wand) befestigt. Durch die Langlochscheiben 105 kann die Konsole 101 horizontal und vertikal ausgerichtet werden. Das am Heizkörper 10 befestigte Schiebestück 102 wird in die Konsole 101 eingeschoben. Durch die beiden Senkschrauben 106 wird das Schiebestück 102 fixiert. Die Einstellung des Wandabstandes ist durch in der Konsole 101 vorgesehene Langlöcher f, g möglich. Riffellungen in der Konsole und am Schiebestück 102 verhindern ein Verrutschen des Heizkörpers 10 bei Krafteinwirkung.

### Liste der Bezugszeichen:

- 10: Rohrheizkörper
- 11: vertikale Sammelrohre
- 12: horizontale Heizrohre

- 100: Befestigungsvorrichtung
- 101: Konsole mit den Langlöchern f und g
- 102: Schiebestück
- 103: Klemmstück mit den Nuten d und e
- 104: Klemmkeil mit Rundung a, und Zapfen b und c
- 105: Langlochscheiben
- 106: Senkschrauben
- 107: Holzschrauben
- 108: Dübel
- 109: Schraube
- 110: Schraube

## Patentansprüche

1. Rohrheizkörper mit horizontal angeordneten Heizrohren (12) und einseitig dazu angeordneten parallelen vertikalen Sammelrohren (11) mit einer Vorrichtung zur Befestigung (100) des Rohrheizkörpers (10) an einer Fläche, insbesondere einer Wand, einem Standfuß, einer Konsole oder ähnlichem, wobei die Befestigungsvorrichtung (100) eine die Sammelrohre (11) des Rohrheizkörpers (10) hintergreifende, mit den Befestigungsmitteln verbindbare Andrückvorrichtung aufweist, **dadurch gekennzeichnet, dass**
die Andrückvorrichtung aus einem Bausatz gebildet wird, der ein zwischen den zwei vertikalen Sammelohren (11) anzuordnendes Schiebestück (102), ein Klemmstück (103) und einem Klemmkeil (104) umfasst, die mit einer Konsole (101) verbindbar sind, wobei das Klemmstück (103) mit seinen Seitenflächen an den vertikalen Sammelrohren (11) des Rohrheizkörpers (10) anliegt und der Klemmkeil (104) im Klemmstück (103) geführt wird, wobei der Rohrheizkörper (10) unter Einklemmen der vertikalen Sammelrohre (11) und andrücken an ein horizontales Heizrohr (12) mittels Klemmkeil (104) anstellbar ist.

2. Rohrheizkörper nach Anspruch 1, **dadurch gekennzeichnet, dass** der Klemmkeil (104) im Klemmstücks (103) geführt wird, wobei der Klemmkeil (104) die Zapfen (b) und (c) aufweist, die in Nuten (d) und (e) des Klemmstücks (103) geführt werden.

3. Rohrheizkörper nach den Ansprüchen 1 und 2 **dadurch gekennzeichnet, dass** der Klemmkeil (104) eine Frontfläche mit einer Rundung (a) aufweist, die als Komplementärfläche gegenüber der Rohrform der Heizrohre (12) ausgebildet ist.

4. Rohrheizkörper nach den Ansprüchen 1 bis 3, **dadurch gekennzeichnet, dass** das Klemmstück (103) Seitenflächen aufweist, die als Komplementärflächen gegenüber den Rohrformen der vertikalen Sammelrohre (11) ausgebildet sind und diese somit zumindest teilweise umfassen.
